# EUROPÄISCHE PATENTSCHRIFT

(11) **EP 0 631 957 B1**
(45) Veröffentlichungstag und Bekanntmachung des Hinweises auf die Patenterteilung: **23.08.2000**
(21) Anmeldenummer: 94107674.7
(22) Anmeldetag: 18.05.1994
(51) Int. Cl.: B65H 20/04, B42C 7/00

(54) **Vorrichtung zum Ablängen von Abschnitten einer Rückeneinlage und Zusammenführen mit Deckenpappen für das maschinelle Herstellen von Buchdecken**
Apparatus for cutting lengths of a backlining and assembling it with top layer for the mechanical production of book backs
Dispositif pour tronconner des pièces de dos et assemblage avec des cartons de couvertures pour la fabrication mécanique de couvertures de livres

(30) Priorität: 01.07.1993 DE 4321890
(43) Veröffentlichungstag der Anmeldung: 04.01.1995
(73) Patentinhaber: Kolbus GmbH & Co. KG, D-32369 Rahden (DE)
(72) Erfinder: Engert, Holger, D-32369 Rahden (DE)

(56) Entgegenhaltungen:
- DE-A- 3 614 167
- DE-A- 4 238 560
- US-A- 4 149 484

## Beschreibung

Die Erfindung betrifft eine Vorrichtung zum Ablängen von Abschnitten einer von einer Vorratsrolle ablaufenden Rückeneinlage und zum positionsgenauen Zusammenführen mit zugeführten Deckenpappen in einer Anrolleinrichtung für das maschinelle Herstellen von Buchdecken mit einem Schnittlängentransportwalzenpaar zum Vorziehen der Rückeneinlage und Positionieren in einer Schneideinrichtung und mit einer Reihe von Einfuhrwalzenpaaren zum Fördern der abgelängten Rückeneinlage durch einen Transportkanal in die Anrolleinrichtung.

In der industriellen Herstellung von Buchdecken gelangen Buchdeckenmaschinen zum Einsatz mit diskontinuierlich oder kontinuierlich arbeitenden Vorrichtungen zum Ablängen der Rückeneinlage, auch Schrenz genannt.

Bei im Schrittbetrieb laufenden bekannten Abzugsvorrichtungen findet ein auf die jeweilige Abschnittlänge einstellbares Kulissenantriebssystem zum Steuern der Transportmittel unter Zwischenschaltung eines Freilaufs Verwendung. Hierbei wirkt die Zugkraft für das Ablängen unmittelbar auf die Vorratsrolle, mit der Folge, daß stets ihr Trägheitsmoment zu überwinden ist, um nach erfolgtem Stillstand die Rolle wieder in Drehbewegung zu versetzen. Aufgrund des sich verändernden Durchmessers ergeben sich unterschiedliche Zugkräfte, was zu Schlupf und somit zu Ungenauigkeiten in der Abschnittslänge führt. Zur Überwindung des Trägheitsmomentes bei Vorratsrollen mit großem Durchmesser besteht zudem die Gefahr des Abrisses bei schmalem, dünnem Schrenzmaterial.

Den mit Kulissenantriebssystem und Frei lauf arbeitenden Abzugsvorrichtungen sind hinsichtlich einer Taktzahlerhöhung aufgrund der ständig wechselnden Bewegungsrichtung Grenzen gesetzt.

Es sind ferner Abzugsvorrichtungen in Buchdeckenmaschinen mit einer kontinuierlich laufenden Schrenzabrollung mit einem Schrenzmaterial von einer Vorratsrolle vortransportierenden Saugrad bekannt. Zur Durchtrennung des Schrenzmaterials steht eine Querschneideeinrichtung mit einem Paar umlaufend angetriebenen schräggestellten Querschneidemessern zur Verfügung.

Die rotierenden Querschneidemesser verlangen eine stets exakte Abstimmung ihres Antriebs in Abhängigkeit von der jeweiligen Abzugsgeschwindigkeit und Abzugslänge, was sich nur mit einem großen baulichen Aufwand realisieren läßt. Grundsätzlich bleibt dabei die Gefahr der Schrenzlängenungenauigkeit und einer nicht rechtwinkligen Durchtrennung des Schrenzmaterials. Nicht zuletzt kann Längenungenauigkeit aufgrund des nicht schlupffreien Transportes des Saugrads auftreten.

Die kontinuierlich arbeitenden Abzugseinrichtungen mit umlaufenden Schneideinrichtungen erfordern zudem einen nicht unerheblichen Umrüstaufwand, was nur von geschultem Personal durchzuführen ist.

Aus der DE-OS 36 14 167 ist eine Vorrichtung bekannt, in der für das maschinelle Herstellen von Buchdecken die Rückeneinlage von einer Vorratsrolle abgezogen, von einer Quermesserschneideeinrichtung auf Länge geschnitten und einem Nutzenzylinder der Buchdeckenmaschine zugeführt wird. Zum Erreichen hoher Schnittlängengenauigkeit erfolgt der Schneidvorgang zwischen zwei Transportschritten, wozu ein Schnittlängengetriebe zum Antrieb eines vor der Schneideinrichtung installierten Transportwalzensystems vorgesehen ist, dessen Bereich konstanter Drehbewegung durch zueinander verdrehbar angeordnete Kurvenscheiben der Abschnittslänge des Materials entsprechend einstellbar ist.

Die Zufuhr des abgelängten Schrenzes zum Nutzenzylinder erfolgt bekanntlich in einem Förderkanal mittels eines Transportwalzensystems, bestehend aus abständig zueinander angeordneten Walzenpaaren, die von einem Schrenztransportgetriebe in Umlauf versetzt werden.

Schnittlängengetriebe und Schrenztransportgetriebe sind durch eine Vielzahl von Antriebselementen untereinander verbunden. Eine solche Zwangskopplung zweier Bewegungsabläufe mit mechanischen Bauelementen kann mit Toleranzfehlern behaftet sein, die aus Fertigungsungenauigkeiten resultieren, was insbesondere die Schnittlängengenauigkeit und die Genauigkeit beim Zusammenführen des Schrenzes mit den Deckenpappen bei hoher Taktfolge beeinträchtigt.

Das U.S Patent 4,149,484 offenbart eine Vorrichtung zum Ablängen von Abschnitten einer Bahn mit einem Transportwalzenpaar, einem Vorschubwalzenpaar einer Schneideinrichtung und einem Übernahmewalzenpaar. Die jeweils unteren Walzen sind von einem Motor über eine Getriebeanordnung mit gleicher konstanter Winkelgeschwindigkeit angetrieben, während die jeweils oberen Walzen sich frei drehen. Die angetriebene Transportwalze und Vorschubwalze weisen einen hervorstehenden Nocken auf, der zum Fördern der Bahn mit der oberen frei drehbaren insgesamt zylindrischen Walze in Wirkverbindung gebracht wird, wobei die Förderstrecke jeweils exakt der abgewickelten Länge des Nockens entspricht. Das Messer der Schneideinrichtung ist vertikal auf- und abbewegbar und dient zugleich als Einfuhrsperre für die von dem Transportwalzenpaar vorgeschobene Bahn. Das Vorschubwalzenpaar übernimmt die Bahn, um sie über eine der abgewickelten Länge des Nockens entsprechende Distanz weiterzufördern. Der von der Schneideinrichtung abgetrennte Abschnitt der Bahn gelangt in das Übernahmewalzenpaar zum Weiterleiten an einen Vakuumzylinder, der den Abschnitt nach Vorbeiführen an einer Leimauftragswalze auf ein zugeführtes Tragermaterial ablegt.

Zum Einstellen einer kürzeren Abschnittslänge und zum Nachjustieren bei Abweichung von der eingestellten Abschnittslänge ist die angetriebene Vorschubwalze mit einem von einem Handrad zu betätigenden Stellmechanismus gekoppelt. Dabei erfolgt eine Winkelverstellung der Vorschubwalze in Bezug auf die Übernahmewalze so daß sich die Kontaktlinie zwischen dem Übernahmewalzenpaar und der Vorderkante der Bahn verschiebt. Die manuelle Nachjustierung läßt sich während des Arbeitsprozesses durchführen.

Die Aufgabe der Erfindung besteht darin, eine Vorrichtung der gattungsgemäßen Art für Hochleistungs-Deckenmaschinen zu schaffen, mit der sich höchste Schnittlängengenauigkeit und ein positionsgenaues Zusammenführen von Rückeneinlage und Deckenpappe bei hoher Funktionssicherheit erzielen lassen.

Zur Lösung dieser Aufgabe ist die erfindungsgemäße Vorrichtung dadurch gekennzeichnet, daß das Schnittlängentransportwalzenpaar und die Einfuhrwalzenpaare taktweise von einem gemeinsamen geregelten Servomotor antreibbar und die Schnittlängentransportwalzen nach Erreichen einer definierten Abzugslänge der Rückeneinlage in einen wirkungslosen Zustand bringbar sind, daß der Schneideinrichtung eine die Rückeneinlage haltende Klemmeinrichtung zugeordnet ist und daß Steuermittel zum Positionieren der abgelängten Rückeneinlage in einer Warteposition im Transportkanal und zum Freigeben der abgelängten Rückeneinlage in zeitlicher Abstimmung mit den taktweise zugeführten Deckenpappen und eine Regeleinrichtung zum permanenten Abgleichen des Antriebs des Servomotors mit der Bewegung der Deckenpappen als Leitantrieb vorgesehen sind.

Ein Ausführungsbeispiel der Erfindung wird anhand schematischer Darstellungen des konstruktiven Aufbaus der Vorrichtung in verschiedene Ablaufphasen in den Figuren 1 bis 3 erläutert.

Ein Fördersystem für die Rückeneinlage 1, auch als Schrenz bezeichnet, wird von einem Transportkanal 2 und einer Reihe von abständig zueinander angeordneten Transportwalzenpaaren 3-6 gebildet, mit der Aufgabe, die Rückeneinlage 1 in eine Anrolleinrichtung, bestehend aus einem sogenannten Nutzenzylinder 7 und mit einer Oberwalze 8, zu fördern, in der die Rückeneinlage 1 positionsgenau mit zugeführten Deckenpappen 1a zusammengebracht wird.

Dem ersten Transportwalzenpaar 3 nachgeordnet ist eine Schneideinrichtung 9 sowie eine zwischen dieser und dem Walzenpaar 3 installierte, die abzulängende Rückeneinlage 1 haltende Klemmeinrichtung 10. Schneid- und Klemmeinrichtung 9 bzw. 10 sind miteinander gekoppelt und werden durch bekannte pneumatische Antriebsmittel 11 betätigt.

Erfindungsgemäß wird das der Schneideinrichtung 9 und der Klemmeinrichtung 10 vorgeordnete erste Transportwalzenpaar 3 zum Ablängen der Rückeneinlage 1 von einer nicht dargestellten Vorratsrolle, nachfolgend als Schnittlängentransportwalzen bezeichnet, und die nachgeordneten Transportwalzenpaare 4-6, nachfolgend Zufuhrtransportwalzen genannt, taktweise von einem gemeinsamen geregelten Servomotor 12 über eine Kette 13 angetrieben, wobei jeweils eine Walze direkt mit dem Servomotor 12 über die Kette 13 antriebsmäßig gekoppelt und die gegenüberliegende Walze durch Reibschluß mitgenommen wird.

Während die gegenüberliegenden Walzen der Zufuhrtransportwalzen 4-6 permanent mitangetrieben werden, findet bei dem Schnittlängentransportwalzenpaar 3 eine Unterbrechung der Förderbewegung der Rückeneinlage 1 statt, was durch Abstandsveränderung erfolgt, indem die gegenüberliegende Walze 3b von der direkt angetriebenen weiterlaufenden Walze 3a, betätigt durch die pneumatischen Antriebsmittel 11, getrennt wird. Das Ansteuern der Walze 3b zur Unterbrechung der Rückeneinlagenzufuhr erfolgt nach Erreichen einer definierten Abzugslänge in zeitlicher Abstimmung mit der Zufuhr der Rückeneinlage 1 und den zugeführten Deckenpappen 1a in die Anrolleinrichtung 7, 8.

Ein Synchronlauf der Rückeneinlage 1 zu den Deckenpappen 1a im Hinblick auf ein positionsgenaues Zusammenführen wird über eine Regeleinrichtung durch permanentes Abgleichen erreicht, indem die Bewegung der Deckenpappen 1a als Leitantrieb über eine Meßeinrichtung, bestehend aus einem Mitnehmer 15 und einem Inkrementalgeber 16, erfaßt und das Ergebnis einem elektronischen Antriebsregler 17 zur Steuerung des Servomotors 12 zugeführt wird.

Der Bewegungsablauf der erfindungsgemäßen Vorrichtung zum Ablängen von Abschnitten einer Rückeneinlage und zum positionsgenauen Zusammenführen mit den Deckenpappen ergibt sich wie folgt:

Ablängen der Rückeneinlage 1 von einer Vorratsrolle und Positionieren auf Zuschnittslänge durch Schnittlängentransportwalzenpaar 3 und Einfuhrtransportwalzenpaar 4 in Position "Z". Klemmen der Rückeneinlage 1, Öffnen des Schnittlängentransportwalzenpaares 3 und Abtrennen der Rückeneinlage 1 (Fig. 1). Positionieren der abgelängten Rückeneinlage 1 durch Zufuhrtransportwalzenpaare 4-6 auf Warteposition "W" (Fig. 2). Abfragen der Vorderkante der zugeführten Deckenpappen 1a über Lichtschranke 14 und Synchronförderung der Rückeneinlage 1 und Deckenpappe 1a in Anrolleinrichtung 7, 8 über Lageregelung von Rückeneinlage-Vorderkante und Pappenvorderkante und gleichzeitiges Zuführen einer folgenden Rückeneinlage 1 bis Position "Z" nach Schließen der Schnittlängentransportwalzen 3a, 3b, Öffnen der Schneideinrichtung 9 und Klemmeinrichtung 10 (Fig. 3).

## Patentansprüche

1. Vorrichtung zum Ablängen von Abschnitten einer von einer Vorratsrolle ablaufenden Rückeneinlage (1) und zum positionsgenauen Zusammenführen mit zugeführten Deckenpappen (1a) in einer Anrolleinrichtung (7, 8) für das maschinelle Herstellen von Buchdecken mit einem Schnittlängentransportwalzenpaar (3) zum Vorziehen der Rückeneinlage und Positionieren in einer Schneideinrichtung (9) und mit einer Reihe von Einfuhrwalzenpaaren (4 - 6) zum Fördern der abgelängten Rückeneinlage durch einen Transportkanal (2) in die Anrolleinrichtung, dadurch gekennzeichnet, daß das Schnittlängentransportwatzenpaar (3) und die Einfuhrwalzenpaare (4 - 6) taktweise von einem gemeinsam geregelten Servomotor (12) antreibbar und die Schnittlängentransportwalzen (3a, 3b) nach Erreichen einer definierten Abzugslänge der Rückeneinlage (1) in einen wirkungslosen Zustand bringbar sind, daß der Schneideinrichtung (9) eine die Rückeneinlage (1) haltende Klemmeinrichtung (10) zugeordnet ist und daß Steuermittel (14, 17) zum Positionieren der abgelängten Rückeneinlage (1) in einer Warteposition im Transportkanal (2) und zum Freigeben der abgelängten Rückeneinlage (1) in zeitlicher Abstimmung mit den taktweise zugeführten Deckenpappen (1a) und eine Regeleinrichtung (15 - 17) zum permanenten Abgleichen des Antriebs des Servomotors (12) mit der Bewegung der Deckenpappen (1a) als Leitantrieb vorgesehen sind.

2. Vorrichtung nach Anspruch 1, dadurch gekennzeichnet, daß das Schnittlängentransportwalzenpaar (3) von einer vom Servomotor (12) unmittelbar angetriebenen Walze (3a) und von einer durch Reibschluß mitangetriebenen Walze (3b) gebildet wird, deren Abstand zur gegenüberliegenden Walze (3a) zum Überführen in den wirkungslosen Zustand über Betätigungsmittel (11) veränderbar ist.

## Claims

1. Apparatus for cutting to length portions of a spine insert (1) running off a supply reel, and for bringing them together, in a positionally accurate manner, with cover boards (1a) which are fed in, in a roller applicator (7, 8) for the mechanised manufacture of book covers, the said apparatus having a pair (3) of cut length transport rollers for drawing the said spine insert forward and positioning it in a cutting device (9), and a series of pairs (4-6) of lead-in rollers for conveying the cut-to-length spine insert through a transport channel (2) and into the roller applicator, characterised in that the pair (3) of cut length transport rollers and the pairs (4-6) of lead-in rollers can be driven cyclically by a jointly regulated servomotor (12) and the cut length transport rollers (3a, 3b) can be brought, after a defined drawing-off length of the spine insert (1) has been reached, into an ineffective condition, that a clamping device (10) which holds the spine insert (1) is assigned to the cutting device (9) and that there are provided control means (14, 17) for positioning the cut-to-length spine insert (1) in a waiting position in the transport channel (2) and for releasing the said cut-to-length spine insert (1) in synchronism with the cover boards (1a) which are fed in cyclically, and a regulating device (15-17) for continuously balancing the drive of the servomotor (12) with the movement of the cover boards (1a) as a master drive.

2. Apparatus according to claim 1, characterised in that the pair (3) of cut length transport rollers is formed by a roller (3a), which is directly driven by the servo motor (12), and by a roller (3b) which is driven, together with the said roller (3a), by frictional contact and the distance of which from the opposing roller (3a) can be varied via actuating means (11) for the purpose of transferring it into the ineffective condition.

## Revendications

1. Dispositif pour couper à dimension des pièces de garniture intérieure de dos (1) à partir d'un rouleau d'alimentation et pour les assembler en position exacte avec des cartons de couverture (1a) dans un dispositif d'application par mouvement rotatif (7), (8) en vue de la fabrication mécanique de couvertures de livres, qui comporte, d'une part, une paire de cylindres transporteurs (3) de la longueur de coupe pour l'avancement et le positionnement de la garniture intérieure dans un dispositif de coupe (9) et, d'autre part, une série de cylindres d'amenée (4-6) pour le transport des pièces de garniture découpées à travers un canal de transport (2) jusque dans le dispositif d'application par mouvement rotatif,
**caractérisé en ce que**
- la paire de cylindres transporteurs de la longueur de coupe (3) et les paires de cylindres d'amenée (4-6) sont entraînées de manière cadencée par un servomoteur (12) réglé en commun,
- les cylindres transporteurs de la longueur de coupe (3a), (3b) peuvent être mis en position inactive après déroulement d'une longueur déterminée de la garniture intérieure de dos (1),
- le dispositif de coupe (9) coopère avec un dispositif de serrage (10) maintenant la garniture intérieure de dos (1),
- il est prévu, d'une part, des moyens de commande (14), (17) pour le positionnement de la pièce de garniture (1) découpée dans une position d'attente dans le canal de transport et pour libérer les pièces de garniture découpées (1) de manière synchronisée à l'arrivée cadencée des cartons de couverture (1a) et, d'autre part, un dispositif régulateur (15-17) pour l'ajustement permanent de la commande du servomoteur (12) au mouvement des cartons de couverture (1a) servant de commande maîtresse.

2. Dispositif selon la revendication 1 **caractérisé en ce que** la paire de cylindres transporteurs de la longueur de coupe (3) est composée d'un cylindre (3a) entraîné directement par le servomoteur (12) et d'un cylindre (3b) coentraîné par friction dont la distance par rapport au cylindre (3a) peut être modifiée par des moyens d'actionnement (11) en vue d'obtenir la position inactive desdits cylindres.
